# EUROPÄISCHE PATENTSCHRIFT

(11) **EP 1 177 373 B1**
(45) Veröffentlichungstag und Bekanntmachung des Hinweises auf die Patenterteilung: **01.09.2004**
(21) Anmeldenummer: 01911332.3
(22) Anmeldetag: 04.01.2001
(51) Int. Cl.: F02D 41/14, F02D 41/34

(54) **VERFAHREN ZUR EINGANGSSIGNALKORREKTUR UND ZUR ZYLINDERGLEICHSTELLUNG AN EINEM VERBRENNUNGSMOTOR**
METHOD FOR CORRECTING THE INPUT SIGNAL AND FOR SYNCHRONISING THE CYLINDERS IN AN INTERNAL COMBUSTION ENGINE
PROCEDE POUR CORRIGER LES SIGNAUX D'ENTREE ET SYNCHRONISER LES CYLINDRES SUR UN MOTEUR A COMBUSTION INTERNE

(30) Priorität: 12.01.2000 DE 10000871
(43) Veröffentlichungstag der Anmeldung: 06.02.2002
(73) Patentinhaber: ROBERT BOSCH GMBH, 70442 Stuttgart (DE)
(72) Erfinder: LEHNER, Michael, 75417 Muehlacker (DE); LOHMANN, Andrea, 70195 Stuttgart (DE); UHL, Stephan, 71696 Moeglingen (DE)
(86) Internationale Anmeldenummer: PCT/DE2001/000011
(87) Internationale Veröffentlichungsnummer: WO 2001/051793

(56) Entgegenhaltungen:
- EP-A- 0 583 495
- DE-A- 19 720 009
- DE-A- 19 828 279
- US-A- 5 287 282
- US-A- 5 345 911

## Beschreibung

Die Erfindung betrifft ein Verfahren zur Eingangssignalkorrektur einer Aussetzererkennungsfunktion und zur Zylindergleichstellung an einem Verbrennungsmotor insbesondere eines Fahrzeugs, entsprechend dem einleitenden Teil des Anspruchs 1.

### Stand der Technik

Verfahren zur Verbrennungsaussetzererkennung mittels Feststellen einer Laufunruhe gegebenenfalls unter Berücksichtigung von gefilterten Laufunruhewerten sind bekannt. Ebenso gehören Verfahren zur Verbesserung der Qualität der Verbrennungsaussetzererkennung beispielsweise mittels Geberradadaptionen oder allgemeinen Adaptionen zum Stand der Technik. Eine derartige Optimierung der Verbrennungsaussetzererkennung ist unter der Bezeichnung "Fuel-On-Adaption" bekannt. Die Fuel-On-Adaption basiert auf Laufunruhewerten oder Segmentzeiten des Verbrennungsmotors und lernt Geberradfehler und Momentenunterschiede zwischen den einzelnen Zylindern während des Betriebs des Verbrennungsmotors. Beim Lernen der Geberradfehler und der Momentenunterschiede werden von der Fuel-On-Adaption Korrekturwerte gebildet, mit denen die momentan vorliegenden Segmentzeiten beziehungsweise die Laufunruhewerte korrigiert werden. Dabei werden ausschließlich die Eingangssignale einer Aussetzererkennungsfunktion verändert. Eine Korrektur mittels der Fuel-On-Adaption hat keine Rückwirkungen auf den Verbrennungsmotor, wie dies zum Beispiel in Form einer Momentenkorrektur durch eine in geeigneter Weise vergrößerte Einspritzmenge an Kraftstoff erfolgen kann.

Eine Zylindergleichstellung dient in Benzin-Direkt-Einspritz-Systemen dazu, Momentenunterschiede einzelner Zylinder während des Betriebs eines Verbrennungsmotors auszugleichen. Derartige Momentenunterschiede unter den einzelnen Zylindern können beispielsweise aufgrund von- vorliegenden Exemplarstreuungen von Einspritzventilen (nicht zu vermeidende Fertigungsungenauigkeiten) oder bei Ventilverkokungen auftreten. Eine Steuerung zur Zylindergleichstellung ermittelt die Momentenabweichungen. unter den einzelnen Zylindern auf Basis von Laufunruhewerten während des Betriebs des Verbrennungsmotors. Die Zylindermomente werden vorzugsweise in einem Schichtbetrieb mittels Anpassung der zylinderindividuellen Einspritzmenge an Kraftstoff in Form einer dynamischen Regelung gleichgestellt. Die Zylindergleichstellung dient zur zylinderindividuellen Korrektur der Einspritzzeiten in Abhängigkeit der jeweils sich einstellenden Zylindermomente, wobei die korrigierten Einspritzzeiten wiederum einen Einfluss auf das Zylindermoment haben. Es liegt somit eine Rückwirkung der Einspritzzeiten auf das Zylindermoment vor, so dass Momentenunterschiede unter den Zylindern mittels der Steuerung zur Zylindergleichstellung auf den Wert Null regelbar sind.

Beispielhaft sei für den Stand der Technik die EP 0 583 495 A1 genannt, die ein Verfahren zur Erkennung und Korrektur von Fehlern bei der Zeitmessung an sich drehenden Wellen aufzeigt. Hierbei werden Markierungen, die auf der Welle oder an einem mit der Welle verbundenen Geberrad angeordnet sind, von einem Sensor abgetastet und die Segmentzeiten für die einzelnen Zylinder gemessen und gespeichert. Aus den Segmentzeiten werden dann anhand einer Formel Korrekturwerte errechnet.

Des Weiteren ist aus der DE 197 20 009 A1 ein Verfahren zur Zylindergleichstellung bekannt, bei dem für einzelne Zylinder zylinderindividuelle Adaptionsmengen ermittelt und bei der Berechnung der Gesamteinspritzmenge berücksichtigt werden. Dafür werden die Drehzahl bei Expansion und die Drehzahl bei Kompression für jeden Zylinder der Brennkraftmaschine erfasst und aus der ermittelten Drehzahldifferenz Anpassungswerte ermittelt.

Die genannten Dokumente führen nicht aus, wie die genannten Verfahren kombiniert werden können und lassen den Wunsch nach einer verbesserten Signalkorrektur bestehen.

### Vorteile der Erfindung

Das erfindungsgemäße Verfahren ist gekennzeichnet, durch die Merkmale gemäß Anspruch 1, zweiter Teil. Es wird u.a. eine zur Zylindergleichstellung sich einstellende Zylindermomentenkorrektur von der aktivierten Eingangssignalkorrektursteuerung berücksichtigt wird. Aufgrund einer -nachfolgend beschriebenen- alternativen Aktivierung der zwei Steuerungen ist bei aktivierter Eingangssignalkorrektursteuerung in zuverlässiger Weise eine Erfassung und Berücksichtigung einer Zylindermomentenkorrektur, welche durch die zuvor aktivierte Zylindergleichstellungssteuerung zur Zylindergleichstellung eingeleitet wurde, gewährleistet. Somit lässt sich die Signalkorrektur verbessern beziehungsweise die Genauigkeit der Eingangssignalkorrektur erhöhen.

Die Steuerung zur Eingangssignalkorrektur und die Steuerung zur Zylindergleichstellung werden alternativ aktiviert. Hierdurch wird gewährleistet, dass die aktivierte Steuerung zur Eingangssignalkorrektur (Fuel-On-Adaption) nicht durch gleichzeitige Aktivierung der Steuerung zur Zylindergleichstellung störend beeinflusst wird. Eine derartige Störung der Steuerung zur Fuel-On-Adaption ist insbesondere darauf zurückzuführen, dass eine Korrektur der Eingangssignale von Aussetzererkennungsfunktionen auch auf Basis der Zylindermomente erfolgt, welche ihrerseits wiederum mittels der Zylindergleichstellung korrigiert werden. Die Zylindergleichstellung beeinflusst somit durch das Ausgleichen von Momentenunterschieden zwischen einzelnen Zylindern mittels zylinderindividueller Korrektur der Einspritzzeiten die Fuel-On-Adaption, da Letztere unter anderem auf Basis der Zylindermomente die Eingangssignale von Aussetzererkennungsfunktionen korrigiert. Durch die alternative Aktivierung der Steuerung zur Eingangssignalkorrektur und der Steuerung zur Zylindergleichstellung wird eine zuverlässige Aussetzererkennung und gleichzeitig eine effektive Zylindergleichstellung während des Betriebs des Verbrennungsmotors gewährleistet, da die Steuerung zur Fuel-On-Adaption lediglich zu einem Zeitpunkt aktiviert sein kann, an welchem die Steuerung zur Zylindergleichstellung nicht aktiviert ist, und umgekehrt.

Gemäß einer ersten Ausführungsvariante werden die Zylindermomentenkorrekturwerte von der Eingangssignalkorrektursteuerung in entsprechende Eingangssignalkorrekturwerte eingerechnet. Hierdurch wird mittels einer direkten und zeitnahen Verrechnung der Zylindermomentenkorrekturwerte mit den Eingangssignalkorrekturwerten eine kontinuierlich angepasste Eingangssignalkorrektur während der Aktivierung der entsprechenden Steuerung erhalten.

Gemäß einer zweiten Ausführungsvariante wird der jeweilige Zylindermomentenkorrekturwert bei aktivierter Eingangssignalkorrektursteuerung solange konstant gehalten, bis die Differenz zwischen einem vorgegebenen Sollwert und einem Istwert der Zylindermomentenkorrektur einen festlegbaren Schwellwert übersteigt, woraufhin ein neuer konstanter Istwert auf den vorgegebenen Sollwert eingestellt und die Eingangssignalkorrektursteuerung resetiert wird. Dabei wird für den Istwert der Zylindermomentenwert des jeweils schlechtesten Zylinders herangezogen, wobei der Sollwert als neuer konstanter Istwert für alle Zylinder eingestellt wird. Aufgrund des Resets der Eingangssignalkorrektursteuerung (Fuel-On-Adaption) wird selbige auf neutrale Startwerte zurückgesetzt. Somit startet die Fuel-On-Adaption das Lernen von neutralen Startwerten ausgehend. Nach dem Reset der Fuel-On-Adaption werden die Schwellen einer Aussetzererkennung erhöht und erst wieder nach fortgeschrittener Fuel-On-Adaption heruntergesetzt.

Vorteilhafterweise stellt die Zylindergleichstellungssteuerung zylinderindividuell in Abhängigkeit des jeweils sich einstellenden Zylindermoments nach einer Verbrennung die Einspritzzeit wenigstens für die folgende Verbrennung ein. In dieser Weise wird eine zuverlässige und effektive Zylindergleichstellung während des Betriebs des Verbrennungsmotors geleistet.

Mit Vorteil bildet die Eingangskorrektur zylinderindividuell in Abhängigkeit des Grads der Laufunruhe und/oder der Segmentzeit Korrekturwerte zur Einstellung von Eingangssignalen wenigstens einer Aussetzererkennungsfunktion. Hierdurch wird in zuverlässiger Weise die Qualität der Verbrennungsaussetzererkennung verbessert beziehungsweise optimiert.

Vorzugsweise erfolgt die Aktivierung der Eingangssignalkorrektursteuerung und der Zylindergleichstellungssteuerung mittels einer Alternativschaltungseinheit. Eine Alternativschaltungseinheit erlaubt in zuverlässiger, schneller und automatischer Weise eine alternative Aktivierung der Steuerung zur Eingangssignalkorrektur und der Steuerung zur Zylindergleichstellung.

Weitere vorteilhafte Ausgestaltungen der Erfindung ergeben sich aus der Beschreibung.

### Zeichnungen

Die Erfindung wird nachfolgend in einer Ausführungsvariante anhand einer zugehörigen Zeichnung näher erläutert. Dabei zeigt Figur 1 als einzige Figur ein Blockschaltbild zur Aussetzererkennung und zur Zylindergleichstellung an einem Zylinder eines Verbrennungsmotors.

### Beschreibung der Erfindung

Unter Bezugnahme auf Figur 1 ist eine Eingangssignalkorrektursteuerung 10 und eine Zylindergleichstellungssteuerung 11 dargestellt, welche operativ mit einem Zylinder 14 eines Verbrennungsmotors (nicht dargestellt) verbunden sind. Eine Alternativschaltungseinheit 12 ist mittels entsprechenden und als Doppelpfeile 17, 18 dargestellten Steuerleitungen derart mit der Eingangssignalkorrektursteuerung 10 und der Zylindergleichstellungssteuerung 11 operativ verbunden, dass entweder die Steuerung 10 oder die Steuerung 11 aktiviert werden kann, jedoch nicht beide Steuerungen 10, 11 gleichzeitig.

Die Zylindergleichstellungssteuerung 11 ist mittels einer als Pfeil 20 dargestellten Steuerleitung mit einer Einspritzzeitsteuerungseinheit 13 operativ verbunden, welche ihrerseits durch eine als Pfeil 22 dargestellte Steuerleitung die Einspritzzeit wenigstens für die nächstfolgende Verbrennung in dem Zylinder 14 einstellen beziehungsweise an die jeweilige Betriebssituation des Verbrennungsmotors anpassen kann. Vom Zylinder 14 führt eine als Pfeil 23 dargestellte Datenübertragungsleitung zu einer Momentenerfassungseinheit 15, welche mittels der als Pfeil 25 dargestellten Datenübertragungsleitung mit der Zylindergleichstellungssteuerung 11 verbunden ist. Die Einspritzsteuerungseinheit 13, der Zylinder 14 und die Momentenerfassungseinheit 15 sind somit mittels der Leitungen 20, 22, 23 und 25 als geschlossener Regelkreis mit der Zylindergleichstellungssteuerung 11 operativ verbunden.

Die Eingangssignalkorrektursteuerung 10, welche auch als "Fuel-On-Adaption" bezeichnet wird, ist mittels einer als Pfeil 19 dargestellten Datenübertragungsleitung mit einer Aussetzererkennungsfunktionseinheit 16 verbunden, welche ihrerseits mittels einer als Pfeil 21 dargestellten Verbindung mit dem Zylinder 14 in operativem Wirkkontakt steht. Von der Momentenerfassungseinheit 15 und dem Zylinder 14 führt jeweils eine als Pfeil 24, 26 dargestellte Datenübertragungsleitung zur Eingangssignalkorrektursteuerung 10.

In Figur 1 ist aus Gründen der Übersichtlichkeit lediglich ein einziger Zylinder 14 eines Verbrennungsmotors schematisch dargestellt. Der nicht dargestellte Verbrennungsmotor weist jedoch normalerweise eine Mehrzahl von Zylindern auf, welche jeweils mit der Eingangssignalkorrektursteuerung 10 und der Zylindergleichstellungssteuerung 11 gemäß Figur 1 in operativem Wirkkontakt stehen. Die schematische Darstellung entsprechend Figur 1 kann somit auch auf alle weiteren Zylinder eines nicht dargestellten Verbrennungsmotors übertragen werden.

Aufgrund der Alternativschaltungseinheit 12 werden die Steuerung zur Eingangssignalkorrektur 10 und die Steuerung zur Zylindergleichstellung 11 alternativ aktiviert. Die Zylindergleichstellung 11 stellt in Abhängigkeit des jeweils sich einstellenden Zylindermoments nach einer Verbrennung die Einspritzzeit wenigstens für die folgende Verbrennung im Zylinder 14 mittels der Einspritzzeitsteuerungseinheit 13 ein. Die Eingangssignalkorrektursteuerung 10 bildet zylinderindividuell in Abhängigkeit des Grads der Laufunruhe und/oder der Segmentzeit, wobei entsprechende Daten mittels der Datenübertragungsleitungen gemäss den Pfeile 24, 26 an die Eingangssignalkorrektursteuerung 10 übertragen werden, Korrekturwerte zur Einstellung von Eingangssignalen für die Aussetzererkennungsfunktionseinheit 16. Sowohl an die Eingangssignalkorrektursteuerung 10 als auch an die Zylindergleichstellungssteuerung 11 werden somit mittels Datenübertragungsleitungen gemäss den Pfeile 24, 25 Daten in Bezug auf das sich jeweils nach einer Verbrennung im Zylinder 14 einstellende Zylindermoment beziehungsweise dessen Änderungen
übertragen. Dabei korrigiert die Zylindergleichstellungssteuerung 11 auf Basis der Zylindermomente die zylinderindividuellen Einspritzzeiten, welche wiederum einen Einfluss auf die Zylindermomente der jeweils nachfolgenden Verbrennung ausüben. Die Zylindergleichstellungssteuerung 11 ist aufgrund des Regelkreises. geeignet, eventuell sich einstellende Momentenunterschiede zwischen den einzelnen Zylindern des Verbrennungsmotors auf den Wert Null zu regeln. Auch die Eingangssignalkorrektursteuerung 10 berücksichtigt die jeweiligen Werte der Zylindermomente, welche mittels der als Pfeil 24 dargestellten Datenübertragungsleitung von der Momentenerfassungseinheit 15 an selbige übertragen werden, wobei zusätzlich oder als Alternative die Segmentzeit zur Bildung von Eingangssignalkorrekturwerten berücksichtigt werden kann.

Aufgrund der operativen Einbindung der Alternativschaltungseinheit 12 zur alternativen Aktivierung der beiden Steuerungen 10, 11 ist es möglich, dass eine zur Zylindergleichstellung sich einstellende Zylindermomentenkorrektur von der aktivierten Eingangssignalkorrektursteuerung 10 in zuverlässiger Weise berücksichtigt wird. Dabei können die Zylindermomentenkorrekturwerte von der Eingangssignalkorrektursteuerung 10 direkt in entsprechende Eingangssignalkorrekturwerte eingerechnet werden, sofern die Steuerung 10 aktiviert ist. Gemäß einer alternativen Ausführungsvariante kann der jeweilige Zylindermomentenkorrekturwert bei aktivierter Eingangssignalkorrektursteuerung 10 auch solange konstant gehalten werden, bis die Differenz zwischen einem vorgegebenen Sollwert und einem Istwert der Zylindermomentenkorrektur einen festlegbaren Schwellwert übersteigt, woraufhin ein neuer konstanter Istwert auf den vorgegebenen Sollwert eingestellt und die Eingangssignalkorrektursteuerung 10 resetiert wird.

Die Eingangssignalkorrektursteuerung 10 und die Zylindergleichstellungssteuerung 11 sind hinsichtlich ihres funktionellen und konstruktiven Aufbaus an sich bekannt und werden deshalb hier nicht weiter im Detail beschrieben.

## Patentansprüche

1. Verfahren zur Eingangssignalkorrektur einer Aussetzererkennungsfunktion und zur Zylindergleichstellung an einem Verbrennungsmotor insbesondere eines Fahrzeugs, wobei eine Steuerung zur Eingangssignalkorrektur (10) und eine Steuerung zur Zylindergleichstellung (11) alternativ aktiviert werden, **dadurch gekennzeichnet, dass** eine zur Zylindergleichstellung sich einstellende Zylindermomentenkorrektur von der aktivierten Eingangssignalkorrektursteuerung (10) berücksichtigt wird.

2. Verfahren nach Anspruch 1, **dadurch gekennzeichnet, dass** die Zylindermomentenkorrekturwerte von der Eingangssignalkorrektursteuerung (10) in entsprechende Eingangssignalkorrekturwerte eingerechnet werden.

3. Verfahren nach einem der vorhergehenden Ansprüche, **dadurch gekennzeichnet, dass** der jeweilige Zylindermomentenkorrekturwert bei aktivierter Eingangssignalkorrektursteuerung (10) solange konstant gehalten wird, bis die Differenz zwischen einem vorgegebenen Sollwert und einem Istwert der Zylindermomentenkorrektur einen festlegbaren Schwellwert übersteigt, woraufhin ein neuer konstanter Istwert auf den vorgegebenen Sollwert eingestellt wird und die Eingangssignalkorrektursteuerung (10) resetiert wird.

4. Verfahren nach einem der vorhergehenden Ansprüche, **dadurch gekennzeichnet, dass** die Zylindergleichstellungssteuerung (11) zylinderindividuell in Abhängigkeit des jeweils sich einstellenden Zylindermoments nach einer Verbrennung die Einspritzzeit wenigstens für die folgende Verbrennung einstellt.

5. Verfahren nach einem der vorhergehenden Ansprüche, **dadurch gekennzeichnet, dass** die Eingangskorrektur zylinderindividuell in Abhängigkeit des Grads der Laufunruhe und/oder der Segmentzeit Korrekturwerte bildet zur Einstellung von Eingangssignalen wenigstens einer Aussetzererkennungsfunktion.

6. Verfahren nach einem der vorhergehenden Ansprüche, **dadurch gekennzeichnet, dass** die Aktivierung der Eingangssignalkorrektursteuerung (10) und der Zylindergleichstellungssteuerung (11) mittels einer Alternativschaltungseinheit (12) erfolgt.

## Claims

1. Method for correcting the input signal of a misfire-detection system and for synchronizing the cylinders in an internal combustion engine, in particular of a vehicle, a controller for input signal correction (10) and a controller for cylinder synchronization (11) being alternately actuated, **characterized in that** a cylinder torque correction which occurs in order synchronize the cylinders is taken into account by the actuated input signal correction controller (10).

2. Method according to Claim 1, **characterized in that** the cylinder torque correction values are included in the calculations of the corresponding input signal correction values by the input signal correction controller (10).

3. Method according to one of the preceding claims, **characterized in that**, when the input signal correction controller (10) is actuated, the respective cylinder torque correction value is kept constant until the difference between a predefined setpoint value and an actual value of the cylinder torque correction exceeds a definable threshold value, in response to which a new constant actual value is set to the predefined setpoint value, and the input signal correction controller (10) is re-set.

4. Method according to one of the preceding claims, **characterized in that** cylinder synchronization controller (11) sets the injection time at least for the following combustion process on a cylinder-specific basis as a function of the cylinder torque which respectively occurs after a combustion process.

5. Method according to one of the preceding claims, **characterized in that** the input correction forms, on a cylinder-specific basis as a function of the degree of unsmooth running and/or the segment time, correction values for setting input signals at least of a misfire-detection system.

6. Method according to one of the preceding claims, **characterized in that** the input signal correction controller (10) and the controller for cylinder synchronization (11) are actuated by a changeover unit (12).

## Revendications

1. Procédé de correction des signaux d'entrée d'une fonction de reconnaissance de modulation et de synchronisation des cylindres sur un moteur à combustion interne en particulier d'un véhicule, selon lequel une commande de correction des signaux d'entrée (10) et une commande de synchronisation des cylindres (11) peuvent être activées alternativement,
**caractérisé en ce qu'**
une correction des couples de cylindres s'ajustant pour synchroniser les cylindres est prise en considération par la commande activée de correction des signaux d'entrée (10).

2. Procédé selon la revendication 1,
**caractérisé en ce que**
les valeurs de correction des couples de cylindres sont comprises en tant que valeurs correspondantes de correction des signaux d'entrée par la commande de correction des signaux d'entrée (10).

3. Procédé selon l'une des revendications précédentes,
**caractérisé en ce que**
la valeur respective de correction des couples de cylindres est maintenue constante par la commande activée de correction des signaux d'entrée (10) jusqu'à ce que la différence entre une valeur théorique prédéterminée et une valeur réelle de correction des couples de cylindres dépasse une valeur de seuil donnée, ce qui permet alors d'ajuster une nouvelle valeur réelle constante sur la valeur théorique prédéterminée et de réinitialiser la commande de correction des signaux d'entrée (10).

4. Procédé selon l'une des revendications précédentes,
**caractérisé en ce que**
la commande de synchronisation des cylindres (11) ajuste individuellement par cylindre, après une combustion, le temps d'injection au moins pour la combustion suivante en fonction respectivement du couple de cylindres se mettant en place.

5. Procédé selon l'une des revendications précédentes,
**caractérisé en ce que**
la correction d'entrée forme individuellement par cylindre des valeurs de correction en fonction du degré de l'instabilité de fonctionnement et/ou de la durée de segmentation pour ajuster des signaux d'entrée d'au moins une fonction de reconnaissance de modulation.

6. Procédé selon l'une des revendications précédentes,
**caractérisé en ce que**
l'activation de la commande de correction des signaux d'entrée (10) et de la commande de synchronisation des cylindres (11) est effectuée au moyen d'une unité de couplage alternatif (12).
